# EUROPÄISCHE PATENTANMELDUNG

(11) **EP 2 006 243 A1**
(43) Veröffentlichungstag der Anmeldung: **24.12.2008**
(21) Anmeldenummer: 07110532.4
(22) Anmeldetag: 19.06.2007
(51) Int. Cl.: B67B 7/18

(54) **Flaschenöffner**

(71) Anmelder: Rolog, 2710 Tavannes (CH)
(72) Erfinder: Rochat, Jean-Luc, 2710 Tavannes (CH)
(74) Vertreter: Werner, André

(57) **Zusammenfassung**

Der Flaschenöffner (1) für das Öffnen von Drehverschlusskappen von Flaschen ist einteilig als Rad mit Rand (2), Speiche (3) und zentrischer Nabe (4) ausgebildet, wobei die Innenwand der Nabe (4) in Bezug auf die Drehachse (A) des Flaschenöffners (1) konisch ausgebildet ist, wobei der grössere Durchmesser zur Öffnungsseite der Nabe (4) liegend ausgebildet ist.

## Beschreibung

Die vorliegende Erfindung betrifft einen Flaschenöffner für das Öffnen von Drehverschlusskappen von Flaschen.

Wieder verschliessbare Flaschen weisen häufig eine Drehverschlusskappe auf, welche ein Innengewinde aufweist und auf das Aussengewinde des Flaschenkopfes aufgeschraubt wird. Damit lässt sich die Flasche wiederholt öffnen und verschliessen.

Diese Drehverschlusskappen weisen weiter häufig einen aufreissbaren Sicherungsring auf, um damit eine erste erfolgte Öffnung der Flasche anzuzeigen. Da die Drehverschlusskappen nach der Befüllung der Flaschen mittels entsprechenden Maschinen maschinell aufgesetzt und verschlossen werden, muss für den ersten Öffnungsvorgang eine verhältnismässig hohe Öffnungskraft aufgebracht werden.

Wenn die Drehverschlusskappe auf der Aussenseite keine griffige Oberfläche aufweist oder die Oberfläche durch Kontakt mit entsprechender Flüssigkeit nicht griffig ist, kann die Öffnung derart erschwert sein, dass hierfür ein Hilfsmittel, beispielsweise ein entsprechend ausgestalteter Flaschenöffner eingesetzt werden muss.

Für das Öffnen von Drehverschlüssen sind beispielsweise Flaschenöffner bekannt, welche einen U-förmigen Haltkopf und einen die Öffnung des Haltekopfes umschlingendes, verstellbares Band aufweisen. Damit kann der Haltekopf an eine Drehverschlusskappe in Anschlag gebracht werden und beispielsweise über einen Drehknopf im Griff des Flaschenöffners das Band derart angezogen werden, dass die Drehverschlusskappe kraftschlüssig gehalten wird und durch die Hebelwirkung des Griffes des Flaschenöffners die Drehverschlusskappe mit kleinem Kraftaufwand geöffnet werden kann. Danach muss die Drehverschlusskappe durch Lösen des Bandes wieder freigegeben werden.

Der Nachteil dieses Flaschenöffners ist im grossen Platzbedarf und dem verhältnismässig aufwändigen Aufbau mit entsprechend hohen Kosten zu sehen. Auch ist die Bedienung verhältnismässig aufwändig, da der Flaschenöffner vor einem Öffnungsvorgang zuerst vorbereitet werden muss und nach dem Öffnungsvorgang die Drehverschlusskappe wieder freigegeben werden muss.

Die Aufgabe der vorliegenden Erfindung bestand darin, einen Öffner für Drehverschlusskappen von Flaschen zu finden, der einfach herzustellen ist und einen einfachen und zuverlässiges Öffnen und Schliessen von Drehverschlusskappen erlaubt.

Diese Aufgabe wird erfindungsgemäss durch einen Flaschenöffner mit den Merkmalen nach Anspruch 1 gelöst. Weitere erfindungsgemässe Ausführungsformen ergeben sich aus den Merkmalen der weiteren Ansprüche 2 bis 6.

Erfindungsgemäss ist der Flaschenöffner für das Öffnen von Drehverschlusskappen von Flaschen einteilig als Rad mit Rand, Speiche und zentrischer Nabe ausgebildet, wobei die Innenwand der Nabe in Bezug auf die Drehachse des Flaschenöffners konisch ausgebildet ist, wobei der grössere Durchmesser zur Öffnungsseite der Nabe liegend ausgebildet ist. Damit lässt sich die Nabe einfach über eine Drehverschlusskappe aufschieben und damit eine kraftschlüssige Verbindung zwischen Flaschenöffner und Drehverschlusskappe bilden, um auch stark sitzende Drehverschlusskappen einfach und ohne grossen Kraftaufwand öffnen zu können.

Beispielsweise ist der Rand wellenförmig ausgebildet und weist vorzugsweise eine raue Oberfläche auf. Damit wird die Griffigkeit des Flaschenöffners erhöht und kann beispielsweise auch problemlos mit nassen oder gar schmierigen Händen bedient werden.

Beispielsweise ist die Speiche als flache, durchgehende Scheibe ausgebildet. Damit wird einerseits eine optimale Kraftübertragung vom Rand auf die Nabe gewährleistet und andererseits lässt sich der Flaschenöffner einfach herstellen.

Beispielsweise ist die Innenseite der Nabe unter einem Winkel zwischen 1° und 5°, vorzugsweise von 3°, konisch ausgebildet. Bereits diese geringe Konizität reicht für eine zuverlässige und sichere kraftschlüssige Verbindung zwischen Flaschenöffner und Drehverschlusskappe aus. Es hat sich gezeigt, dass für kleinere Durchmesser eher eine höhere Konizität von ca. 3° und für grössere Durchmesser eher eine kleinere Konizität von ca. 1° ausreichend ist.

Beispielsweise ist die Nabe mit auf den beiden Seiten des Flaschenöffners unterschiedlichen Innendurchmessern ausgebildet. Damit lassen sich vorteilhaft mit einem Flaschenöffner Drehverschlusskappen mit zwei unterschiedlichen Durchmessern bedienen.

Beispielsweise ist die Innenseite der Nabe mit Rippen versehen, vorzugsweise mit parallel zur Drehachse verlaufenden Rippen versehen. Diese Rippen verbessern die Griffigkeit des Flaschenöffners erheblich und bewirken neben dem Kraftschluss auch einen Formschluss mit den zu betätigenden Drehverschlusskappen, welche häufig an der Aussenseite mit parallel zur Öffnungsachse verlaufenden Rillen versehen sind.

Beispielsweise besteht der Flaschenöffner aus Kunststoff, vorzugsweise aus Polyethylenterephthalat (PET). Damit kann der Flaschenöffner einfach entsorgt werden, da PET wieder verwertbar ist und damit in den Produktionszyklus zurück gebracht werden kann.

Ein Ausführungsbeispiel der vorliegenden Erfindung wird nachstehend anhand von Figuren noch näher erläutert. Es zeigen
Fig. 1 schematisch die Aufsicht auf die Unterseite eines erfindungsgemässen Flaschenöffners;
Fig. 2 detaillierter schematisch den Längsschnitt durch den Flaschenöffner nach Figur 1; und
Fig. 3 schematisch den Längsschnitt analog Figur 2 mit einer alternativen Ausführungsform eines erfindungemässen Flaschenöffners.

In Figur 1 ist schematisch die Aufsicht auf die Unterseite eines erfindungsgemässen Flaschenöffners 1 dargestellt. Der Flaschenöffner ist als Rad mit gewelltem Rand 2 und scheibenförmiger Speiche 3 ausgebildet. Die Nabe 4 dient als Aufnahmeöffnung zum Aufsetzen des Flaschenöffners 1 auf eine Drehverschlusskappe (nicht dargestellt).

Die Nabe 4 weist eine konische Innenwand 5 auf, deren Konizität beispielsweise ca. 3° beträgt, wie aus dem Längsschnitt nach Figur 2 hervorgeht. Damit lässt sich die Nabe 4 einfach auf eine Drehverschlusskappe aufsetzen und greift den äusseren Rand der Drehverschlusskappe kraftschlüssig durch einfaches hinunterdrücken gegen die Flaschenöffnung an.

Die Drehverschlusskappe kann nun einfach dank der Hebelwirkung über den Rand 2 mit wenig Kraftaufwand geöffnet werden.

Durch die konische Formgebung der Nabe 4 können Abmessungsunterschiede von Drehverschlusskappen ausgeglichen werden und dank der Keilwirkung können auch Drehverschlusskappen mit rutschiger oder glatter Oberfläche problemlos gehandhabt werden.

Vorteilhaft besteht der Flaschenöffner 1 aus einem einzigen Teil das kostengünstig und einfach in grossen Stückzahlen hergestellt werden kann. Der Flaschenöffner 1 ist dabei vorteilhaft aus Kunststoff, insbesondere aus PET (Polyethylenterephthalat) gefertigt, und damit wieder verwertbar. Weiter vorteilhaft kann der Flaschenöffner 1 auch selbst aus wiederverwertetem PET hergestellt sein.

Die Nabe 4 kann vorteilhaft auf beiden Seiten 4', 4" des Flaschenöffners 1 unterschiedliche Innendurchmesser aufweisen, um damit für zwei verschiedene Grössen von Drehverschlusskappen eingesetzt zu werden.

Die Griffigkeit des Randes 2 kann beispielsweise durch Vorsehen einer rauen Oberfläche oder eine mehr oder weniger starken Welligkeit weiter verbessert werden.

In Figur 3 ist schliesslich noch eine weitere Ausführungsform eines erfindungsgemässen Flaschenöffners 1 dargestellt, welcher ebenfalls für die Bedienung von zwei unterschiedlichen Drehverschlusskappen vorgesehen ist. An der Innenseite der Nabe 4 sind nach innen ragende Rippen 6 ausgebildet, welche parallel zur Drehachse A des Flaschenöffners 1 in regelmässigen Abständen entlang des Umfanges angeordnet sind. Diese Rippen 6 können in häufig am Umfang der zu betätigenden Drehverschlusskappe eingreifen und bewirken neben der kraftschlüssigen Verbindung zusätzlich eine formschlüssige Verbindung zwischen Flaschenöffner und Drehverschlusskappe, was ein Abrutschen des Flaschenöffners auch bei stark angezogenen Drehverschlusskappen vorteilhaft praktisch verhindert.

Die Konizität Φ der beiden Öffnungen 4' resp. 4" können entweder gleich gross oder beispielsweise unterschiedlich gross sein, wobei die kleinere Öffnung vorteilhaft einen Winkel Φ von ca. 3° aufweist und die grössere Öffnung 4" einen Winkel Φ von ca. 1° aufweist.

## Patentansprüche

1. Flaschenöffner (1) für das Öffnen von Drehverschlusskappen von Flaschen, der einteilig als Rad mit Rand (2), Speiche (3) und zentrischer Nabe (4) ausgebildet ist, wobei die Innenwand (5) der Nabe (4) in Bezug auf die Drehachse (A) des Flaschenöffners (1) konisch ausgebildet ist, wobei der grössere Durchmesser zur Öffnungsseite (4') der Nabe (4) liegend ausgebildet ist.

2. Flaschenöffner (1) nach Anspruch 1, **dadurch gekennzeichnet, dass** der Rand (2) wellenförmig ausgebildet ist und vorzugsweise eine raue Oberfläche aufweist.

3. Flaschenöffner (1) nach Anspruch 1 oder 2, **dadurch gekennzeichnet, dass** die Speiche (3) als flache, durchgehende Scheibe ausgebildet ist.

4. Flaschenöffner (1) nach einem der Ansprüche 1 bis 3, **dadurch gekennzeichnet, dass** die Innenseite (5) der Nabe (4) unter einem Winkel (Φ) zwischen 1° und 5°, vorzugsweise von 3°, konisch ausgebildet ist.

5. Flaschenöffner (1) nach einem der Ansprüche 1 bis 4, **dadurch gekennzeichnet, dass** die Nabe (4) mit auf den beiden Seiten des Flaschenöffners (1) unterschiedlichen Innendurchmessern ausgebildet ist.

6. Flaschenöffner nach einem der Ansprüche 1 bis 5, **dadurch gekennzeichnet, dass** die Innenseite der Nabe (4) mit Rippen (6) versehen ist, vorzugsweise mit parallel zur Drehachse (A) verlaufenden Rippen (6) versehen ist.

7. Flaschenöffner (1) nach einem der Ansprüche 1 bis 6, **dadurch gekennzeichnet, dass** er aus Kunststoff besteht, vorzugsweise aus Polyethylenterephthalat (PET), vorzugsweise aus rezykliertem Polyethylenterephthalat (PET) .
